# EUROPÄISCHE PATENTSCHRIFT

(11) **EP 2 124 676 B1**
(45) Veröffentlichungstag und Bekanntmachung des Hinweises auf die Patenterteilung: **10.07.2013**
(21) Anmeldenummer: 07845294.3
(22) Anmeldetag: 12.12.2007
(51) Int. Cl.: A47B 88/04

(54) **AUSSTOßHEBEL FÜR EINEN AUSSTOßER**
EJECTION LEVER FOR AN EJECTOR
LEVIER D'ÉJECTION POUR UN ÉJECTEUR

(30) Priorität: 01.02.2007 AT 1612007
(43) Veröffentlichungstag der Anmeldung: 02.12.2009
(73) Patentinhaber: Julius Blum GmbH, 6973 Höchst (AT)
(72) Erfinder: GASSER, Ingo, 6973 Höchst (AT); SUTTERLÜTTI, Harald, 6972 Fussach (AT)
(74) Vertreter: Hofinger, Stephan
(86) Internationale Anmeldenummer: PCT/AT2007/000565
(87) Internationale Veröffentlichungsnummer: WO 2008/092176

(56) Entgegenhaltungen:
- WO-A-2006/017865
- WO-A-2008/006616

## Beschreibung

Die vorliegende Erfindung betrifft einen Ausstoßhebel für einen Ausstoßer zum Ausstoßen eines bewegbaren Möbelteils aus einer geschlossenen Endlage in bzw. an einem Möbelkorpus, mit einem länglichen Hebelkörper.

Ausstoßhebel nach dem Stand der Technik, wie z.B. aus der WO 2006/017 865 A1, sind hinsichtlich der Länge ihres Hebelkörpers stets für einen Möbelkorpus bzw. für eine Schublade mit einer bestimmten Breite optimal geeignet. Daneben ist ein vorgegebener Ausstoßhebel allenfalls in Verbindung mit einem Möbelkorpus bzw. einer Schublade verwendbar, deren Breite sich nur unwesentlich von der optimalen Breite unterscheidet.

Wird beispielsweise ein bestimmter Ausstoßhebel für eine zu schmale Schublade eingesetzt, so fährt der Ausstoßhebel während der Öffnungsbewegung über den Rückwandhalter der Schublade und erzeugt so unangenehme Geräusche. Weiters ist es an sich bekannt, durch die Wahl einer vorbestimmten Form und Länge des Hebelkörpers den Kraftverlauf während des Ausstoßens festzulegen. Form und Länge des Hebelkörpers sind dabei auf eine bestimmte Breite der Schublade abgestimmt.

Aufgabe der Erfindung ist es einen gattungsgemäßen Ausstoßhebel derart weiterzubilden, dass er universal einsetzbar ist.

Diese Aufgabe wird durch einen Ausstoßhebel mit den Merkmalen des Anspruchs 1 gelöst.

Besonders viele Gestaltungsmöglichkeiten für die Längenveränderlichkeit des Hebelkörpers ergeben sich, wenn vorgesehen ist, dass der Hebelkörper entlang seiner Längserstreckung aus wenigstens zwei Abschnitten besteht. Beide der wenigstens zwei Abschnitte weisen Anlageflächen zur Anlage am bewegbaren Möbelteil auf.

Durch die Längenveränderlichkeit des Hebelkörpers ist ein und derselbe Ausstoßhebel für unterschiedlich breite Schubläden bzw. in unterschiedlich breiten Möbelkorpussen einsetzbar.

Weitere vorteilhafte Ausführungen der Erfindungen sind in den abhängigen Ansprüchen definiert.

Konstruktiv besonders einfach ist zum Beispiel die Maßnahme, die Abschnitte lösbar miteinander zu verbinden. Hiefür kann beispielsweise eine Schnappverbindung vorgesehen sein. Dies gestattet die werkzeuglose Anbringung bzw. Entfernung des zweiten Abschnittes am ersten Abschnitt.

Bei Korpusbreiten größer als eine vorgegebene Breite (beispielsweise 300 mm) kann der zweite Abschnitt am ersten Abschnitt verbleiben (Auslieferungszustand). Bei Korpusbreiten unter der vorgegebenen Breite kann der zweite Abschnitt werkzeuglos vom ersten Abschnitt entfernt werden.

Alternativ kann vorgesehen sein, die Abschnitte relativ zueinander begrenzt bewegbar auszubilden und eine Fixiermöglichkeit für die Abschnitte zueinander vorzusehen.

Beispielsweise kann vorgesehen sein, die Abschnitte relativ zueinander teleskopierbar zu lagern und im gewünschten Zustand fixierbar zu gestalten.

Hiefür kann vorzugsweise eine Verstellvorrichtung zum, insbesondere stufenlosen, Verstellen der Lage der Abschnitte zueinander vorgesehen sein.

Die Verstellvorrichtung kann beispielsweise so ausgebildet sein, dass ein an einem ersten der wenigstens zwei Abschnitte angeordneter drehbarer Schneckengang und wenigstens ein an einem zweiten der wenigstens zwei Abschnitte angeordneter Vorsprung vorgesehen sind.

Um eine größere Längenänderung zu ermöglichen, sind vorzugsweise mehrere Vorsprünge am zweiten der wenigstens zwei Abschnitte vorgesehen.

Zum Antreiben des Ausstoßhebels kann vorgesehen sein, dass der längliche Hebelkörper einen Kupplungsteil zum Kuppeln mit einem Abtrieb einer Antriebseinheit aufweist.

Um einen möglichst gleichmäßigen Verlauf der Kraftausübung des Ausstoßhebels auf das bewegbare Möbelteil während des Ausstoßens sicherzustellen, kann vorgesehen sein, dass die Krümmung der Abschnitte derart aneinander angepasst ist, dass der Übergang von einem der Abschnitte auf den anderen der Abschnitte in jenem Bereich, der zur Anlage am bewegbaren Möbelteil kommt, glatt erfolgt.

Unter einem glatten Übergang wird dabei ein Verlauf der zur Anlage an das bewegbare Möbelteil kommenden Fläche ohne Knickstellen verstanden. Durch diese Maßnahme wird eine plötzliche Änderung der auf das bewegbare Möbelteil ausgeübten Kraft vermieden.

Schutz wird auch begehrt für einen Ausstoßer zum Ausstoßen eines bewegbaren Möbelteils aus einer geschlossenen Endlage in bzw. an einem Möbelkorpus mit einem Ausstoßhebel der vorgenannten Art.

Bei einem derartigen Ausstoßer ist vorzugsweise vorgesehen, dass der Ausstoßhebel durch einen Elektromotor angetrieben wird.

Eine besonders komfortable Bedienmöglichkeit ergibt sich, wenn der Ausstoßer eine Touch-Latch-Funktionalität aufweist. Dies bedeutet, dass der Ausstoßer (genauer: dessen Elektromotor) durch Zug- oder Druckausübung am bewegbaren Möbelteil ausgelöst werden kann. Dies kann beispielsweise derart erfolgen, dass der Ausstoßer einen Sensor aufweist, welcher durch den Ausstoßhebel auslösbar ist und bei Auslösung den Elektromotor aktiviert. Kommt es zu einer Zug- oder Druckausübung auf das bewegbare Möbelteil, so überträgt sich diese auf den mit dem bewegbaren Möbelteil (zum Beispiel an dessen Rückseite) in Kontakt stehenden Ausstoßhebel, welcher wiederum den Sensor auslöst.

Schutz wird ebenfalls begehrt für ein Möbel mit einem Möbelkorpus und einem in bzw. am Möbelkorpus bewegbar gelagerten Möbelteil,-insbesondere Möbelschublade oder Möbeltüre, mit einem Ausstoßer der vorgenannten Art.

Falls bei einem derartigen Möbel ein Ausstoßer mit der vorbeschriebenen Touch-Latch-Funktionalität eingesetzt wird, muss natürlich vorgesehen sein, das bewegbare Möbelteil in der geschlossenen Endlage derart im Möbelkorpus zu lagern, dass ein Spalt zwischen dem bewegbaren Möbelteil und dem Möbelkorpus vorhanden ist. Anderenfalls wäre ein Auslösen des Ausstoßers durch Eindrücken des Möbelteils in den Möbelkorpus hinein nicht möglich.

Die Breite des Spalts kann durch Anordnung von Federpuffern zwischen dem bewegbaren Möbelteil und dem Möbelkorpus festgelegt werden.

Weitere Vorteile und Einzelheiten der Erfindung ergeben sich anhand der nachstehenden Figurenbeschreibung. Dabei zeigen:
- Fig. 1a bis 1f: unterschiedliche Ansichten eines ersten Ausführungsbeispiels eines Ausstoßhebels,
- Fig. 2a bis 2f: Detailansichten des Ausführungsbeispiels nach Fig. 1,
- Fig. 3a und 3b: Ansichten eines zweiten Ausführungsbeispiels eines Ausstoßhebels,
- Fig. 4a und 4b: weitere Ansichten zu dem in Fig. 3 dargestellten Ausstoßhebel,
- Fig. 5a und 5b: zwei Ansichten eines Ausstoßers mit einem Ausstoßhebel nach Fig. 1,
- Fig. 6a und 6b: den Einsatz des Ausstoßhebels nach Fig. 1 in einem schmalen Möbelkorpus und
- Fig. 7a und 7b: den Einsatz desselben Ausstoßhebels in einem breiten Möbelkorpus.

In allen dargestellten Ausführungsbeispielen weisen die zwei Abschnitte 3, 4 am konvex verlaufenden Abschnitt an ihren Oberflächen Anlageflächen zur Anlage am bewegbaren Möbelteil 11 auf.

Die Fig. 1a bis 1f zeigen einen Ausstoßhebel 1 mit einem länglichen Hebelkörper 2, der sich in diesem Ausführungsbeispiel aus zwei Abschnitten 3, 4 zusammensetzt. Der längliche Hebelkörper 2 ist mit einem Kupplungsteil 7 verbunden. Das Kupplungsteil 7 wirkt bei Anordnung des Ausstoßhebels in einem Ausstoßer mit dem Abtrieb einer Antriebseinheit (zum Beispiel Elektromotor) zusammen. Die in den Fig. 1a und 1c bis 1e ersichtliche Zahnung koppelt an ein Drehpotentiometer an, welches als Sensor für die Auslösung der Antriebseinheit, speziell bei der Touch-Latch-Funktionalität, fungieren kann.

Im Ausführungsbeispiel nach Fig. 1 ist eine Schnappverbindung zur lösbaren Befestigung der Abschnitte 3 und 4 aneinander vorgesehen. Die Ausbildung dieser Schnappverbindung ist insbesondere in Fig. 2 ersichtlich.

Zur Vergrößerung der Länge des länglichen Hebelkörpers 2 wird der zweite Abschnitt 4 auf den ersten Abschnitt 3 aufgeschoben. In Fig. 2 ist der aufgeschobene Zustand dargestellt.

Durch das Aufschieben kommt die vordere Nase 12 des Abschnittes 4 unter dem Steg 13 des Abschnittes 3 zu liegen. Der federnd ausgeführte Haken 14 verhindert, dass der Abschnitt 4 einfach vom Abschnitt 3 abgezogen werden kann. Drückt man den Lappen 15 am Abschnitt 4 nach unten, so wird der Haken 14 seitlich ausgelenkt (siehe insbesondere Fig. 2d) und der Abschnitt 4 kann vom Abschnitt 3 entfernt werden.

Fig. 2e zeigt wie das Kupplungsteil 7 über seine Zahnung mit dem Stellglied 16 eines Drehpotentiometers (befindet sich im in Fig. 2e nicht dargestellten Teil 9 des Ausstoßers 8) zusammen wirkt.

Fig. 2f zeigt die Anordnung eines Zahnrades 18 über welches der Ausstoßhebel 1 im Betrieb von einer im nicht dargestellten Teil 9 des Ausstoßers 8 angeordneten Antriebseinheit angetrieben wird.

Im Ausführungsbeispiel nach Fig. 3 sind die Abschnitte 3 und 4 begrenzt bewegbar zueinander gelagert.

Es ist eine Verstellvorrichtung in Form eines Schneckenganges 5 (am ersten Abschnitt 3 befestigt) und in Form mehrerer Vorsprünge 6 (am zweiten Abschnitt 4 befestigt) vorgesehen.

Wie aus den Fig. 3a und 3b hervorgeht, kann die Länge des länglichen Hebelkörpers 2 durch Drehen des Schneckenganges 5 (beispielsweise mit einem Schraubendreher) stufenlos verändert werden. Durch die Selbsthemmung des Schneckenganges 5 erfolgt dabei eine Fixierung der Abschnitte 3 und 4 relativ zueinander in der gewünschten Lage.

Die Fig. 4a und 4b zeigen eine Explosionsdarstellung der Vorrichtung nach Fig. 3, in welcher insbesondere die Lagerung des Schneckenganges 5 sowie die Ausbildung der Vorsprünge 6 am Abschnitt 4 erkennbar sind.

Die Fig. 5a und 5b zeigen einen Ausstoßer 8 mit einem Ausstoßhebel 1 nach dem ersten Ausführungsbeispiel (Fig. 1 und 2). Dies dient nur der Illustration dafür, wie der Ausstoßhebel 1 im Ausstoßer 8 angeordnet ist. Obwohl nur die Anordnung eines Ausstoßhebels 1 nach der ersten Ausführungsform gezeigt ist, kann natürlich gleichermaßen ein anders ausgebildeter längenveränderlicher Ausstoßhebel 1, beispielsweise nach der zweiten Ausführungsform (Fig. 3 und 4) in der gezeigten Art im Ausstoßer 8 befestigt werden.

Der Teil 9 des Ausstoßers 8 weist die Antriebseinheit (Elektromotor), die Steuer- bzw. Regelelektronik, Sensoren und die Stromversorgung auf.

Die Fig. 6a zeigt einen Möbelkorpus 10 mit mehreren Ausstoßern 8 und einem exemplarisch dargestellten Möbelteil 11. Es sind noch drei weitere Möbelteile 11 vorgesehen, die der besseren Erkennbarkeit der Ausstoßer 8 wegen aus dem Möbelkorpus 10 entfernt wurden.

Die Fig. 6b zeigt die Betriebslage des Ausstoßers 8 mit dem in diesem Ausführungsbeispiel eine erste geringe Länge aufweisenden Ausstoßhebel 1. In diesem Zustand liegt der Ausstoßhebel 8 an der Rückwand des bewegbaren Möbelteils 11 (hier nicht gezeigt) an und kann dieses durch Verschwenken des Ausstoßhebels 1 in Richtung der Rückwand des bewegbaren Möbelteils 11 aus der geschlossenen Endlage im Möbelkorpus 10 ausstoßen.

Die Fig. 7a zeigt einen breiteren Möbelkorpus mit denselben Ausstoßern 8.

Fig. 7b zeigt im Detail die Anordnung desselben Ausstoßers 8, wobei dessen Ausstoßhebel 1 diesmal einen Hebelkörper 2 mit größerer Länge aufweist. Im gezeigten Fall wurde ein zweiter Abschnitt 4 auf den ersten Abschnitt 3 aufgesteckt. Nicht dargestellt, aber denkbar, wäre natürlich auch der Einsatz anders ausgebildeter längenveränderlicher Ausstoßhebel, beispielsweise nach dem in den Fig. 3 und 4 dargestellten zweiten Ausführungsbeispiel.

## Patentansprüche

1. Ausstoßhebel (1) für einen Ausstoßer (8) zum Ausstoßen eines bewegbaren Möbelteils (11) aus einer geschlossenen Endlage in bzw. an einem Möbelkorpus (10), mit einem länglichen Hebelkörper (2), **dadurch gekennzeichnet, dass** der Hebelkörper (2) längenveränderüch ausgebildet ist und entlang seiner Längserstreckung aus wenigstens zwei Abschnitten (3, 4) besteht, wobei beide der wenigstens zwei Abschnitte (3, 4) Anlageflächen zur Anlage am bewegbaren Möbelteil (11) aufweisen.

2. Ausstoßhebel nach Anspruch 1, **dadurch gekennzeichnet, dass** die Abschnitte (3, 4) lösbar, vorzugsweise über eine Schnappverbindung, miteinander verbunden sind.

3. Ausstoßhebel nach Anspruch 1, **dadurch gekennzeichnet, dass** die Abschnitte (3, 4) relativ zueinander begrenzt bewegbar und fixierbar gelagert sind.

4. Ausstoßhebel nach Anspruch 3, **dadurch gekennzeichnet, dass** die Abschnitte (3, 4) relativ zueinander teleskopierbar gelagert sind.

5. Ausstoßhebel nach Anspruch 3 oder 4, **dadurch gekennzeichnet, dass** eine Verstellvorrichtung zum, vorzugsweise stufenlosen, Verstellen der Lage der Abschnitte (3, 4) zueinander vorgesehen ist.

6. Ausstoßhebel nach Anspruch 5, **dadurch gekennzeichnet, dass** ein an einem ersten der wenigstens zwei Abschnitte (3, 4) angeordneter drehbarer Schneckengang (5) und wenigstens ein an einem zweiten der wenigstens zwei Abschnitte (3, 4) angeordneter Vorsprung (6) vorgesehen sind, wobei der wenigstens eine Vorsprung (6) derart zum Schneckengang (5) angeordnet ist, dass er in diesen eingreifen kann.

7. Ausstoßhebel nach einem der Ansprüche 1 bis 6, **dadurch gekennzeichnet, dass** der längliche Hebelkörper (2) mit einem Kupplungsteil (7) zum Kuppeln mit einem Abtrieb einer Antriebseinheit verbunden ist.

8. Ausstoßhebel nach einem der Ansprüche 1 bis 7, **dadurch gekennzeichnet, dass** die Krümmung der Abschnitte (3, 4) derart aneinander angepasst ist, dass der Übergang von einem der Abschnitte (3, 4) auf den anderen der Abschnitte (3, 4) in jenem Bereich, der zur Anlage am bewegbaren Möbelteil (11) kommt, glatt erfolgt.

9. Ausstoßer zum Ausstoßen eines bewegbaren Möbelteils aus einer geschlossenen Endlage in bzw. an einem Möbelkorpus, **gekennzeichnet durch** einen Ausstoßhebel (1) nach einem der Ansprüche 1 bis 8.

10. Ausstoßer nach Anspruch 9, **dadurch gekennzeichnet, dass** er einen Elektromotor zum Antreiben des Ausstoßhebels (1) aufweist.

11. Ausstoßer nach Anspruch 10, **dadurch gekennzeichnet, dass** er einen durch den Ausstoßhebel (1) auslösbaren Sensor aufweist, der bei Aktivierung den Elektromotor auslöst.

12. Möbel mit einem Möbelkorpus und einem im bzw. am Möbelkorpus bewegbar gelagerten Möbelteil, insbesondere Möbelschublade oder Möbeltüre, **gekennzeichnet durch** einen Ausstoßer (8) nach einem der Ansprüche 9 bis 11.

13. Möbel nach Anspruch 12, **dadurch gekennzeichnet, dass** das bewegbare Möbelteil (11) in der geschlossenen Endlage derart im Möbelkorpus (10) gelagert ist, dass ein Spalt zwischen dem bewegbaren Möbelteil (11) und dem Möbelkorpus (10) vorhanden ist.

## Claims

1. An ejection lever (1) for an ejector (8) for ejecting a movable furniture part (11) from a closed end position in or on a furniture carcass (10), having an elongate lever body (2), **characterised in that** the lever body (2) is adapted to be variable in length and comprises at least two portions (3, 4) along its longitudinal extent, wherein both of the at least two portions (3, 4) comprise contact surfaces for bearing against the movable furniture part (11).

2. An ejection lever according to claim 1, **characterised in that** the portions (3, 4) are connected together releasably, preferably by way of a snap-action connection.

3. An ejection lever according to claim 1, **characterised in that** the portions (3, 4) are mounted limitedly movably and fixably relative to each other.

4. An ejection lever according to claim 3, **characterised in that** the portions (3, 4) are mounted telescopically relative to each other.

5. An ejection lever according to claim 3 or claim 4, **characterised in that** there is provided an adjusting device for preferably stepless adjustment of the position of the portions (3, 4) relative to each other.

6. An ejection lever according to claim 5, **characterised in that** there are provided a rotatable spiral flight member (5) arranged on a first of the at least two portions (3, 4) and at least one projection (6) arranged on a second of the at least two portions (3, 4), wherein the at least one projection (6) is arranged relative to the spiral flight member (5) in such a way that it can engage thereinto.

7. An ejection lever according to one of claims 1 to 6, **characterised in that** the elongate lever body (2) is connected to a coupling portion (7) for coupling to a drive output of a drive unit.

8. An ejection lever according to one of claims 1 to 7, **characterised in that** the curvature of the portions (3, 4) is adapted to each other in such a way that the transition from one of the portions (3, 4) to the other of the portions (3, 4) occurs smoothly **in that** region which comes to bear against the movable furniture part (11).

9. An ejector for ejecting a movable furniture part from a closed end position in or on a furniture carcass **characterised by** an ejection lever (1) according to one of claims 1 to 8.

10. An ejector according to claim 9, **characterised in that** it has an electric motor for driving the ejection lever (1).

11. An ejector according to claim 10, **characterised in that** it has a sensor which can be triggered by the ejection lever (1) and which triggers the electric motor upon activation.

12. An article of furniture having a furniture carcass and a movable furniture part mounted movably in or on the furniture carcass, in particular a furniture drawer or furniture door, **characterised by** an ejector (8) according to one of claims 9 to 11.

13. An article of furniture according to claim 12, **characterised in that** the movable furniture part (11) is supported in the furniture carcass (10) in the closed end position in such a way that there is a gap between the movable furniture part (11) and the furniture carcass (10).

## Revendications

1. Levier d'éjection (1) pour un éjecteur (8), destiné à éjecter une pièce de meuble mobile (11) depuis une position finale de fermeture dans ou contre un corps de meuble (10), avec un corps de levier (2) oblong, **caractérisé en ce que** le corps de levier (2) est réalisé avec une longueur variable et se compose d'au moins deux segments (3, 4) dans son extension longitudinale, deux segments parmi les au moins deux segments (3, 4) présentant des surfaces de butée pour l'appui contre la pièce de meuble mobile (11).

2. Levier d'éjection selon la revendication 1, **caractérisé en ce que** les segments (3, 4) sont raccordés l'un à l'autre de manière amovible, de préférence au moyen d'une connexion par enclenchement.

3. Levier d'éjection selon la revendication 1, **caractérisé en ce que** les segments (3, 4) sont montés de manière à être mobiles de manière limitée et fixables l'un par rapport à faute.

4. Levier d'éjection selon la revendication 3, **caractérisé en ce que** les segments (3, 4) sont montés de manière télescopique l'un par rapport à l'autre.

5. Levier d'éjection selon la revendication 3 ou 4, **caractérisé en ce qu'**il est prévu un dispositif de réglage pour le réglage de position préférentiellement continu des segments (3, 4) l'un par rapport à l'autre.

6. Levier d'éjection selon la revendication 5, **caractérisé en ce que** sont prévues une nervure spiralée (5) rotative disposée sur un premier des au moins deux segments (3, 4) et au moins une saillie (6) disposée sur un deuxième des au moins deux segments (3, 4), la ou les saillies (6) étant disposées par rapport à la nervure spiralée (5) de manière à pouvoir s'engager dans celle-ci.

7. Levier d'éjection selon l'une des revendications 1 à 6, **caractérisé en ce que** le corps de levier (2) oblong est raccordé à une pièce d'accouplement (7) pour l'accouplement avec une sortie d'une unité d'entraînement.

8. Levier d'éjection selon l'une des revendications 1 à 7, **caractérisé en ce que** les courbures des segments (3, 4) sont ajustées l'une par rapport à l'autre, de telle manière que la transition d'un des segments (3, 4) à l'autre segment (3, 4) soit lisse dans la zone venant en butée contre la pièce de meuble mobile (11).

9. Ejecteur destiné à éjecter une pièce de meuble mobile depuis une position finale de fermeture dans ou contre un corps de meuble, **caractérisé par** un levier d'éjection (1) selon l'une des revendications 1 à 8.

10. Ejecteur selon la revendication 9, **caractérisé en ce qu'**il comprend un moteur électrique pour l'entraînement du levier d'éjection (1).

11. Ejecteur selon la revendication 10, **caractérisé en ce que** celui-ci est pourvu d'un capteur déclenchable par le levier d'éjection (1), lequel déclenche le moteur électrique en cas d'activation.

12. Meuble avec un corps de meuble et une pièce de meuble montée de manière à être mobile dans ou contre un corps de meuble, en particulier un tiroir de meuble ou des portes de meuble, **caractérisé par** un éjecteur (8) selon l'une des revendications 9 à 11.

13. Meuble selon la revendication 12, **caractérisé en ce que** la pièce de meuble mobile (11) est montée en position finale de fermeture dans le corps de meuble (10) de manière à former un interstice entre la pièce de meuble mobile (11) et le corps de meuble (10).
